# EUROPÄISCHE PATENTSCHRIFT

(11) **EP 1 527 471 B1**
(45) Veröffentlichungstag und Bekanntmachung des Hinweises auf die Patenterteilung: **27.09.2006**
(21) Anmeldenummer: 04736389.0
(22) Anmeldetag: 09.06.2004
(51) Int. Cl.: H01H 50/32

(54) **MECHANISCHE VERRIEGELUNGSEINRICHTUNG FUR SCHALTSCHUTZE UND HILFSWERKZEUG HIERFÜR**
MECHANICAL LOCKING DEVICE FOR CONTACTORS, AND AUXILIARY TOOL THEREFOR
DISPOSITIF DE VERROUILLAGE MECANIQUE POUR CONTACTEUR, ET OUTIL AUXILIAIRE ASSOCIE

(30) Priorität: 25.06.2003 DE 10328499
(43) Veröffentlichungstag der Anmeldung: 04.05.2005
(73) Patentinhaber: Moeller GmbH, 53115 Bonn (DE)
(72) Erfinder: BINKA, Konrad, D-53123 Bonn (DE)
(86) Internationale Anmeldenummer: PCT/EP2004/006217
(87) Internationale Veröffentlichungsnummer: WO 2004/114344

(56) Entgegenhaltungen:
- DE-U- 1 909 676
- US-A- 3 240 889
- US-A- 3 536 868
- US-A- 4 409 575

## Beschreibung

Die Erfindung betrifft eine Verriegelungseinrichtung zur Verhinderung der gleichzeitigen Einschaltung von zwei elektromagnetisch betätigbaren, einen Schaltblock bildenden Schaltschützen nach dem Oberbegriff des unabhängigen Anspruches.

Aus der Druckschrift DE 40 30 333 A1 ist eine Verriegelungseinrichtung für seitlich verbundene Schaltschütze bekannt, deren Betätigungsorgane für die beweglichen Kontakte im Wesentlichen senkrecht zu den Verbindungsseitenwänden elektromagnetisch verschoben werden. Die beiden Schaltschütze werden von einem gemeinsamen Gehäuseunterteil aufgenommen. Die Betätigungsorgane beider Schaltschütze weisen gegenüberstehend Vorsprünge auf, die gegenüber den Verbindungsseitenwänden zurücktreten und zwischen denen ein senkrecht zu den an dieser Stelle mit Durchbrüchen versehenen Verbindungsseitenwänden verschiebbarer Verriegelungsstift gelagert ist. Beim Einschalten eines der beiden Schaltschütze wird durch dessen Vorsprung der Verriegelungsstift in Richtung des anderen Schaltschützes verschoben. Beim Versuch, das andere Schaltschütz einzuschalten, trifft dessen Vorsprung auf den Verriegelungsstift. Die Haltekraft des Elektromagnetantriebes des bereits eingeschalteten Schaltschützes ist größer als die Anzugskraft des Elektromagnetantriebes des anderen Schaltschützes, wodurch das Betätigungsorgan des anderen Schaltschützes gehindert wird, in die Einschaltstellung überzugehen. Von Nachteil ist bei dieser Verriegelungseinrichtung, dass zum einen eine senkrecht zu den Verbindungsseitenwänden gerichtete Bewegung der Betätigungsorgane Voraussetzung ist und dass die Verriegelung nicht mehr gewährleistet ist, wenn die Elektromagnetantriebe - wie im Allgemeinen angestrebt - mit einer deutlich gegenüber der Anzugsleistung verminderten Halteleistung betrieben werden.

Aus der Druckschrift DE 195 48 480 C1 ist eine Verriegelungseinrichtung bekannt, welche die vorgenannten Nachteile vermeidet. Die Bewegungsrichtung der Betätigungsorgane verläuft senkrecht zur Frontseite der seitlich verbundenen Schaltschütze. In gegenüberstehenden ersten Schlitzen in den Verbindungsseitenwänden steckt ein Lagerelement, in dem ein senkrecht zu den Verbindungsseitenwänden schwenkbarer Anker als Verriegelungselement gelagert ist, zu dessen Aufnahme zweite Schlitze in den Verbindungsseitenwänden gegenüberstehen. Bei gleichzeitigem Erregen der Elektromagnetantriebe beider Schaltschütze greift der Anker in Aussparungen beider Betätigungsorgane ein und verhindert ein Einschalten beider Schaltschütze. Die Aussparungen sind jeweils durch eine vordere, eine mittlere und eine hintere Innenfläche begrenzt, die sich parallel bzw. senkrecht bzw. schräg zu den Frontseiten erstrecken. Beim Erregen des Elektromagnetantriebes eines Schaltschützes allein wird der Anker aus der Aussparung des Betätigungsorgans dieses Schaltschützes in die Aussparung des Betätigungsorgans des anderen Schaltschützes gedrückt, womit dieses zum Einschalten wirksam verriegelt ist. Die beiden Schaltschütze sind über Verbindungselemente verbunden, die mit äußeren Schenkeln von den Verbindungsseitenwänden ausgehende Rippen klammerartig umgreifen und mit einem Mittelschenkel in eine in den Verbindungsseitenwänden gebildete Ausnehmung formschlüssig greifen. Diese Verriegelungseinrichtung erfordert für das Lagerelement und den Anker zusätzlich zwei komplizierte Teile, die mit hohen Werkzeugkosten verbunden sind. Durch den vorhandenen Sperrhub des verriegelten Schaltschützes bedarf es einer genauen Abstimmung zwischen den Geometrien der ersten Schlitze, der Lagerelemente, der Anker, der Aussparungen und der Geometrie, Lagerung sowie Kinematik der Betätigungsorgane.

Aus US 3 536 868 A ist eine gattungsgemäße Verriegelungsvorrichtung bekannt mit parallel zu den Verbindungsseitenwänden sich bewegenden, mit Magnetantrieben einerseits und beweglichen Kontakten anderseits wirkverbundenen Betätigungsorganen, mit gegenüberstehenden Durchbrüchen in den sich unmittelbar anschließenden Verbindungsseitenwänden für ein Verriegelungselement und mit Anformungen an den Betätigungsorganen, wobei das Betätigungsorgan des eingeschalteten Schaltschützes das Verriegelungselement an die Anformungen des anderen Schaltschützes verriegelnd drückt. Die Anformungen sind als in Richtung zu den Verbindungsseitenwänden vorstehende, sich verjüngende Ansätze an den Betätigungsorganen beider Schaltschütze und eine vorstehende, sich verjüngende Führungsleiste an dem Betätigungsorgan eines der Schütze ausgebildet, wobei das Verriegelungselement ständig unter Eingriff der Führungsleiste steht. Das Verriegelungselement weist auf einer Achse unabhängig voneinander verdrehbare äußere Rollensegmente sowie ein gegenüber diesen kleineres zentrales Rollensegment auf und lagert gegen einen doppelt-U-förmig ausgebildeten Bügel, der in den Aussparungen beider Verbindungsseitenwände klemmt. Diese Verriegelungsvorrichtung erfordert mehrer zusammengesetzte bzw. kompliziert gestaltete Teile und unterschiedliche sowie komplizierte Anformungen beider Schaltschütze.

Die Druckschrift US 4 409 575 A zeigt eine mechanische Verriegelungseinrichtung für mechanisch verbundene Schaltschütze mit als Wälzkörper wie Zylinderrolle oder Hohlzylinderrolle ausgebildetem Verriegelungselement, das in einem Verbindungsrahmen zwischen den beabstandeten Schützen gelagert ist und von dem Kontaktrahmen des jeweils erregten Schützes betätigt wird. Nachteilig sind hier das Erfordernis des Verbindungsrahmens und der damit verbundene raumgreifende Abstand zwischen den gegenüberliegenden Seitenwänden der beiden Schaltschütze.

Der Erfindung liegt die Aufgabe zugrunde, die gegenseitige Verriegelung zweier Schaltschütze mit parallel zu den Verbindungsweitenwänden verlaufender Bewegungsrichtung der Betätigungsorgane auf vereinfachte Weise zu realisieren.

Ausgehend von einer Verriegelungseinrichtung der eingangs genannten Art wird die Aufgabe erfindungsgemäß durch die kennzeichnenden Merkmale des unabhängigen Anspruches gelöst, während den abhängigen Ansprüchen vorteilhafte Weiterbildungen der Erfindung zu entnehmen sind.

Die erfindungsgemäße Verriegelungseinrichtung benötigt in einfacher Weise lediglich ein Zusatzteil in Form eines Wälzkörpers, der als Verbindelement mit kalottenartigen Aussparungen der Betätigungsorgane zusammenwirkt. Durch diese Art der Verriegelung besteht für das zu sperrende Schaltschütz ein sehr geringer Leerhub, was zur Erhöhung der Zuverlässigkeit beträgt und eine einfache Spielhubberechnung für den Konstrukteur erlaubt. Die Elektromagnetantriebe können mit deutlich verminderter Halteleistung betrieben werden.

Das Verriegelungselement lässt sich in preiswerter Weise durch einen handelsübliches Kaufteil in Form einer Kugel, einer Zylinderrolle, einer Tonnenrolle oder einer Scheibe realisieren.

Weitere Einzelheiten und Vorteile der Erfindung ergeben sich aus den folgenden, anhand von Figuren erläuterten Ausführungsbeispielen. Es zeigen
- Figur 1:: die Anordnung zweier seitlich verbundener, verriegelbarer Schaltschütze;
- Figur 2:: die erfindungsgemäße Verriegelungseinrichtung als Einzelheit II aus Fig. 1;
- Figur 3:: ein Hilfswerkzeug zur Herstellung der erfindungsgemäßen Verriegelungseinrichtung in perspektivischer Ansicht (Fig. 3a) und in etwas vergrößerter Schnittdarstellung durch die Mittelebene (Fig. 3b).

In Fig. 1 sind zwei gegenseitig verriegelbare Schaltschütze 2a und 2b Seite an Seite dargestellt. Die Schaltschütze 2a, 2b sind auf einer nicht dargestellten Montageunterlage, beispielsweise einer Normtragschiene, befestigt. Das links dargestellte Schaltschütz 2a schließt mit seiner rechtsseitigen Verbindungsseitenwand 4a unmittelbar an die linksseitige Verbindungsseitenwand 4b des rechts dargestellten Schaltschützes 2b. Die beiden Schaltschütze 2a, 2b sind in üblicher Weise, beispielsweise wie in DE 195 48 480 C1 beschrieben, über klammerartige Verbindungselemente 5 auf gegenüberliegenden Seiten bündig miteinander verbunden. Damit können sich die Schaltschütze 2a, 2b nicht mehr voneinander entfernen.

Mit Fig. 2 wird als Einzelheit II aus Fig. 1 die Verriegelungseinrichtung 1 der Schaltschütze 2a, 2b näher erläutert. Die Verbindungsseitenwände 4a, 4b besitzen gegenüberstehend jeweils einen Durchbruch 6a bzw. 6b. In unmittelbarer Nähe zu den Verbindungsseitenwände 4a, 4b befindet sich ein Teilstück eines Betätigungsorgans 8a bzw. 8b. Die Betätigungsorgane 8a, 8b sind einerseits mit den Elektromagnetantrieben und anderseits mit den beweglichen Kontakten des Schaltschütze 2a bzw. 2b wirkverbunden bzw. gekoppelt. Die Bewegungsrichtung der Betätigungsorgane 8a, 8b verläuft parallel zu den Verbindungsseitenwänden 4a, 4b und senkrecht zu den Frontseiten 10a, 10b der Schaltschütze 2a bzw. 2b. In der Nähe zu den Durchbrüchen 6a, 6b sind die Betätigungsorgane 8a, 8b mit kugelkalottenförmigen Aussparungen 12a bzw. 12 b ausgestattet. Die Aussparungen 12a, 12b sind zur benachbarten Verbindungsseitenwand 4a bzw. 4b geöffnet. Innerhalb der Durchbrüche 6a, 6b lagert ein Verriegelungselement 14 in Form eines kugelförmigen Wälzkörpers aus Metall, Keramik, Kunststoff oder glashaltigem Material. Zur linken und zur rechten Seite wird das Verriegelungselement 14 von den benachbarten Teilstücken der .Betätigungsorgane 8a, 8b und im Übrigen durch die seitlichen Begrenzungen der Durchbrüche 6a, 6b gehalten.

Wenn sich beide Schaltschütze 2a und 2b im nichteingeschalteten Zustand befinden, nehmen beide Betätigungsorgane 8a und 8b die in Fig. 2 für das links dargestellte Betätigungsorgan 8a gezeigte obere Position ein. In dieser Situation lagert das Verriegelungselement 14 locker zwischen den beiden Aussparungen 12a und 12b, die sich dabei über die Durchbrüche 6a und 6b direkt gegenüberstehen. Wenn aus dieser Ausgangssituation eines der beiden Schaltschütze 2a oder 2b eingeschaltet wird, kann sich dessen Betätigungsorgan 8a oder 8b ungehindert bezüglich der Darstellung von Fig. 2 von oben nach unten bewegen. In Fig. 2 ist der Fall dargestellt, dass das rechts angeordnete Schaltschütz 2b eingeschaltet worden ist. Durch die Bewegung des zugehörigen Betätigungsorgans 8b um den Betätigungshub 16 in die untere Position, gelangt das Verriegelungselement 14 aus dem Bereich der Aussparung 12b und wird durch den nicht zurückgesetzten Teil dieses Betätigungsorgans 8b über die Durchbrüche 6b und 6a nach links in die Aussparung 12a des Betätigungsorgans 8a das links dargestellte Schaltschützes 2a verdrängt. Damit ist das links angeordnete Schaltschütz 2a gegen Einschalten verriegelt. Denn bei dem Versuch, auch noch das links angeordnete Schaltschütz 2a einzuschalten, ist durch das verhinderte Ausweichen des Verriegelungselementes 14 nach rechts die Möglichkeit für das Betätigungsorgan 8a des links angeordneten Schaltschützes 2a genommen, mit seiner Aussparung 12a aus dem Eingriff des Verriegelungselementes 14 zu gelangen.

Bei gleichzeitigem Erregen der Etektromagnetantriebe beider Schaltschütze 2a und 2b werden beide Betätigungsorgane 8a und 8b daran gehindert, sich gemäß der Darstellung von Fig. 2 nach unten zu bewegen, da die beiden kalottenförmigen Aussparungen 12a und 12b nicht gleichzeitig aus dem Eingriff des Verriegelungselementes 14 gelangen können. Bei dem Versuch, beide Schaltschütze 2a und 2b gleichzeitig einzuschalten, werden diese formschriftenkonform im nichteingeschalteten Zustand gehalten. Es kann also kein Wettlauf zwischen den Schaltschützen 2a, 2b stattfinden.

Um das Einbringen des Verriegelungselementes 14 zwischen die Durchbrüche 6a, 6b zu erleichtern, kann sich der Monteur des in Fig. 3 dargestellten Hilfswerkzeuges 20 bedienen. Das längliche Hilfswerkzeug 20 besteht aus elastischem Material, vorzugsweise aus Kunststoff, und ist an beiden Kopfenden 21 zur Aufnahme des kugelförmigen Verriegelungselementes 14 ausgebildet. Dazu sind die Kopfenden 21 symmetrisch in Gabelzinken 22 aufgespalten. In den durch die elastischen Gabelzinken 22 an beiden Kopfenden 21 gebildeten Aufnahmeräumen 28 kann jeweils ein Verriegelungselement 14 klemmend gehalten werden. Zur besseren Halterung der Verriegelungselemente 14 sind die Gabelschlitze 30 im Bereich der Aufnahmeräume 28 in Anpassung an die Kugelform des Verriegelungselementes 14 kugelkalottenförmig zu den Schmalseiten 26 hin ausgeformt. Im unbelasteten Zustand haben sich eine Öffnungsweite der Gabelschlitze von ¾ des Kugeldurchmessers des Verriegelungselementes 14 und ein maximaler Abstand der in den Aufnahmeräumen 28 gegenüberstehenden Kalotteninnenflächen von etwas weniger als dem Kugeldurchmesser als vorteilhaft erwiesen. Beispielsweise beträgt bei einem Kugeldurchmesser von 4 mm die Öffnungsweite 3 mm und der maximale Abstand der Kalotteninnenflächen 3,8 mm.

Das Verriegelungselement 14 wird in dem Hilfswerkzeug 20 in der Weise aufgenommen, dass es mit einem Teil seiner Oberfläche über die Flachseiten 24 ragt. Zum Einbringen des Verriegelungselementes 14 in die Durchbrüche 6a, 6b werden zuvor die Schaltschütze 2a, 2b auf einen Abstand gebracht, bei dem das Verriegelungselement 14 noch zwischen die Verbindungsseitenwände 4a, 4b passt. Das mit dem Verriegelungselement 14 versehene Hilfswerkzeug 20 kann dann, wenn seine Flachseiten 24 den Verbindungsseitenwänden 4a, 4b gegenüberstehen, zwischen die Schaltschütze 2a, 2b reichen und das Verriegelungselement 14 in den Bereich der Durchbrüche 6a, 6b bringen. Wenn jetzt die Schaltschütze 2a, 2b noch näher zueinander gebracht werden, wird das Verriegelungselement 14 durch die Durchbrüche 6a, 6b gehalten und gelangt beim Zurückziehen des Hilfswerkzeuges 20 aus dem Eingriff der Gabelzinken 22. Hierauf können schließlich die Schaltschütze 2a, 2b bündig zusammengerückt und mit den Verbindungselementen 5 verbunden werden, worauf die Verriegelungseinrichtung 1 festiggestellt ist.

Die vorliegende Erfindung ist nicht auf die vorstehend beschriebenen Ausführungsformen beschränkt, sondern umfasst auch alle gleichwirkenden Ausführungsformen, die innerhalb des durch die Ansprüche definierten Schutzumfangs liegen. So lässt sich die Verriegelungseinrichtung 1 beispielsweise auch mit einer Zylinderrolle, einer Tonnenrolle, einer Kreisscheibe oder einer Langscheibe als Verriegelungselement realisieren. Die Aussparungen 12a, 12 b an den Betätigungsorganen 8a, 8b sind dementsprechend an die Form des Verriegelungselementes anzupassen.

## Patentansprüche

1. Mechanische Verriegelungseinrichtung für mechanisch verbundene Schaltschütze (2a; 2b), mit zwei zu den Schaltschützen zugehörigen Verbindungsseitenwenden (4a,4b), und mit
- parallel zu den Verbindungsseitenwänden (4a; 4b) sich bewegenden, mit Elektromagnetantrieben einerseits und beweglichen Kontakten anderseits,wirkverbundenen Betätigungsorganen (8a; 8b),
- gegenüberstehenden Durchbrüchen (6a; 6b) in den bündig sich anschließenden Verbindungsseitenwänden (4a; 4b) für ein Verriegelungselement (14) und
- Aussparungen (12a; 12b) in den Betätigungsorganen (8a; 8b), wobei das Betätigungsorgan (8a bzw. 8b) des eingeschalteten Schaltschützes (2a bzw. 2b) das Verriegelungselement (14) in die Aussparung (12b bzw. 12a) des anderen Schaltschützes (2b bzw. 2a) drückt,
**dadurch gekennzeichnet, dass**
- die Aussparungen (12a; 12b) kalottenartig ausgebildet und in unmittelbarer Nähe zu den Verbindungsseitenwänden (4a; 4b) angeordnet sind und
- das als Wälzkörper ausgebildete Verriegelungselement (14) in den Durchbrüchen (6a; 6b) lagert.

2. Verriegelungseinrichtung nach Anspruch 1, **dadurch gekennzeichnet, dass** die Aussparungen (12a; 12b) als Kugelabschnitt und das Verriegelungselement (14) als Kugel ausgebildet ist.

3. Verriegelungseinrichtung nach Anspruch 1, **dadurch gekennzeichnet, dass** die Aussparungen (12a; 12b) als Zylinderabschnitt und das Verriegelungselement (14) als Zylinderrolle ausgebildet sind.

4. Verriegelungseinrichtung nach Anspruch 1, **dadurch gekennzeichnet, dass** die Aussparungen (12a; 12b) als Tonnenabschnitt und das Verriegelungselement (14) als Tonnenrolle ausgebildet sind.

5. Verriegelungseinrichtung nach Anspruch 1, **dadurch gekennzeichnet, dass** die Aussparungen (12a; 12b) als Scheibenabschnitt und das Verriegelungselement (14) als Scheibe ausgebildet sind.

## Claims

1. A mechanical interlocking device for mechanically connected contactors (2a; 2b), having two connecting side walls (4a; 4b) associated with the contactors and having
- actuating members (8a; 8b) mobile parallel to the connecting side walls (4a; 4b) and functionally connected with electromagnetic drives on the one hand and movable contacts on the other,
- mutually facing openings (6a; 6b) in the flushly adjacent connecting side walls (4a; 4b) for an interlock element (14) and
- recesses (12a; 12b) in the actuating members (8a; 8b), the actuating member (8a or 8b respectively) of the closed contactor (2a or 2b respectively) forcing the interlock element (14) into the recess (12b or 12a respectively) of the other contactor (2b or 2a respectively),
**characterised in that**
- the recesses (12a; 12b) are of dome-shaped construction and are arranged in the immediate vicinity of the connecting side walls (4a; 4b) and
- the interlock element (14), which takes the form of a rolling element, is mounted in the openings (6a; 6b).

2. An interlocking device according to claim 1, **characterised in that** the recesses (12a; 12b) take the form of segments of spheres and the interlock element (14) takes the form of a sphere.

3. An interlocking device according to claim 1, **characterised in that** the recesses (12a; 12b) take the form of segments of cylinders and the interlock element (14) takes the form of a cylindrical roller.

4. An interlocking device according to claim 1, **characterised in that** the recesses (12a; 12b) take the form of barrel segments and the interlock element (14) takes the form of a barrel-shaped roller.

5. An interlocking device according to claim 1, **characterised in that** the recesses (12a; 12b) take the form of disc segments and the interlock element (14) takes the form of a disc.

## Revendications

1. Dispositif de verrouillage mécanique pour des contacteurs à liaison mécanique (2a; 2b), comportant deux parois latérales de liaison associées aux contacteurs (4a, 4b) et
des organes d'actionnement (8a, 8b), se déplaçant de manière parallèle aux parois latérales de liaison (4a, 4b), reliés d'une part à des dispositifs d'entraînement électromagnétiques et d'autre par à des contacts mobiles;
des ouvertures opposées (6a; 6b) dans les parois latérales de liaison à affleurement (4a; 4b) pour un élément de verrouillage (14), et
des évidements (12a; 12b) dans les organes d'actionnement (8a; 8b), l'organe d'actionnement (8a resp. 8b) du contacteur branché (2a resp. 2b) poussant l'élément de verrouillage (14) dans l'évidement (12b resp. 12a) de l'autre contacteur (2b resp. 2a),
**caractérisé en ce que**
les évidements (12a; 12b) ont une forme en calotte et sont agencés à proximité immédiate des parois latérales de liaison (4a; 4b) et
l'élément de verrouillage (14) sous forme d'un élément de roulement (14) est agencé dans les ouvertures (6a; 6b).

2. Dispositif de verrouillage selon la revendication 1, **caractérisé en ce que** les évidements (12a; 12b) ont la forme d'une section sphérique, l'élément de verrouillage (14) ayant la forme d'une sphère.

3. Dispositif de verrouillage selon la revendication 1, **caractérisé en ce que** les évidements (12a; 12b) ont la forme d'une section cylindrique, l'élément de verrouillage (14) ayant la forme d'un rouleau cylindrique.

4. Dispositif de verrouillage selon la revendication 1, **caractérisé en ce que** les évidements (12a; 12b) ont la forme d'une section tubulaire, l'élément de verrouillage (14) ayant la forme d'un rouleau tubulaire.

5. Dispositif de verrouillage selon la revendication 1, **caractérisé en ce que** les évidements (12a; 12b) ont la forme d'une section de disque, l'élément de verrouillage (14) ayant la forme d'un disque.
